# EUROPÄISCHE PATENTSCHRIFT

(11) **EP 0 306 988 B1**
(45) Veröffentlichungstag und Bekanntmachung des Hinweises auf die Patenterteilung: **01.03.1995**
(21) Anmeldenummer: 88114812.6
(22) Anmeldetag: 09.09.1988
(51) Int. Cl.: E02F 3/32, E02F 3/22, F15B 1/00, F15B 11/16

(54) **Hydraulisches Bremssystem für ein Arbeitsfahrzeug**
Hydraulic brake system for a utility vehicle
Système hydraulique de freins pour véhicule de travail

(30) Priorität: 11.09.1987 US 96574
(43) Veröffentlichungstag der Anmeldung: 15.03.1989
(73) Patentinhaber: DEERE & COMPANY, Moline, Illinois 61265 (US)
(72) Erfinder: Gage, Douglas Millard, Dubuque Iowa 52722 (US); Neagle, Stuart Lee, Dubuque Iowa 52722 (US)
(74) Vertreter: Feldmann, Bernhard

(56) Entgegenhaltungen:
- DE-A- 3 500 310
- US-A- 3 338 441
- US-A- 3 614 273
- US-A- 3 785 157
- US-A- 3 922 855
- US-A- 3 955 474

## Beschreibung

Die Erfindung bezieht sich auf ein hydraulisches Bremssystem für ein Arbeitsfahrzeug gemäß den Merkmalen des Oberbegriffs des Patentanspruchs 1. Ein derartiges Bremssystem ist aus der EP-A-0 084 687 bekannt.

In Arbeitsfahrzeugen, wie beispielsweise vierradangetriebenen gelenkigen Ladern, werden Hydraulikkreise zum Steuern und Verstärken einer Anzahl von Funktionen, wie Lenken, Laden, Bremsen, Steuern, etc., verwendet. So sind Lader der Firma DEERE & COMPANY bekannt, die mit zwei separaten Hydraulikkreisen versehen sind, von denen jeder durch je eine unverstellbare, motorangetriebene Verdränger-Zahnradpumpe mit Druck versorgt wird. Der erste Kreis liefert Hydraulikflüssigkeit zu den Bremseinrichtungen, während der zweite Kreis die Lenkungs- und Ladeeinrichtungen mit Hydraulikflüssigkeit versorgt.

Ein großer Lader der Firma DEERE & COMPANY enthält drei motorangetriebene, unverstellbare Verdränger-Drehkolbenpumpen, die Hydraulikflüssigkeit an die Lenk- und Ladeeinrichtungen abgeben, und eine separate motorangetriebene Zahnradpumpe, die Flüssigkeit an die Bremssysteme liefert.

Die DE-A-2 327 577 beschreibt einen hydraulischen Kreislauf für lasthebende Fahrzeuge mit einer Druckquelle, die unter Zwischenschaltung von Steuergeräten und Ventilen eine Servobremse mit Hydraulikflüssigkeit versorgt. Bei Ausfall der Druckquelle wird ein Teilkreislauf für eine Hubhydraulik mit dem Teilkreislauf für die Servobremse derart verbunden, daß noch ein servounterstütztes Bremsen mit Hilfe des Drucks der Hubhydraulik möglich ist.

Die bekannten Bremssysteme beschreiben jedoch keine Maßnahmen, durch die erreicht wird, daß für ein Bremssystem der gattungsgemäßen Art bei Ausfall einer Komponente in einem der beiden Bremskreise nicht die Funktion des anderen Bremskreises beeinträchtigt wird.

Die mit der Erfindung zu lösende Aufgabe wird darin gesehen, hier Abhilfe zu schaffen und eine Sicherheitsfunktion auch für den Fall des Ausfalls einer Komponente des Bremssystems bereitzustellen.

Diese Aufgabe wird bei einem gattungsgemäßen hydraulischen Bremssystem erfindungsgemäß durch die kennzeichnenden Merkmale des Patentanspruchs 1 gelöst.

Das erfindungsgemäße hydraulische Bremsssystem weist wenigstens eine Quelle für Hydraulikflüssigkeit und wenigstens zwei unabhängige hydraulische Bremskreise mit je einem verstellbaren Bremsventil auf. Durch die Bremskreise wird der Durchfluß der Hydraulikflüssigkeit von der Quelle zu den zugehörigen, hydraulisch betätigbaren Bremsbetätigungselementen, welche der Bremsung des Fahrzeuges dienen, gesteuert. Dabei steht jedes Bremsventil hydraulisch mit einem anderen Bremsventil in Verbindung und wird durch den Druck in der eigenen Ausgangsleitung und den Druck in der Ausgangsleitung des anderen Ventils derart vorgesteuert, daß das Bremsventil zwischen den beiden Ausgangsdrücken im Gleichgewicht gehalten wird. Hierdurch wird eine hydraulische Verstellung wenigstens eines Bremsventils in Abhängigkeit der Lageänderung eines weiteren Bremsventils bewirkt. Durch die gegenseitige Kopplung der Bremsventile kann erreicht werden, daß bei Ausfall einer Komponente in einem Kreis der anderen Kreis nicht außer Funktion gesetzt wird.

Weitere vorteilhafte Weiterbildungen der Erfindung sind den Patentansprüchen zu entnehmen.

Anhand der Zeichnung, die ein Ausführungsbeispiel der Erfindung zeigt, sollen die Erfindung sowie weitere Vorteile und vorteilhafte Ausbildungungen der Erfindung näher beschrieben und erläutert werden.

Es zeigt:
- Fig. 1: die Seitenansicht eines gelenkigen, vierradangetriebenen Laders,
- Fig. 2a bis 2c: Hydraulikschemata der vorliegenden Erfindung und
- Fig. 3: einen elektrischen und hydraulischen Schaltkreis eines wechselseitigen hydraulischen Versorgungssystems.

### Der Lader:

Der in Fig. 1 dargestellte Lader 10 ist ein vierradangetriebener, gelenkiger Lader. Der Lader 10 umfaßt eine Tragstruktur 12 und mit dem Boden in Eingriff stehende Räder 14. Das Vorderteil des Laders 10 ist mit einer bewegbaren Auslegeranordnung 16 versehen, an deren Ende eine verschwenkbare Schaufel 18 angeordnet ist. Der Ausleger wird durch Ausdehnung des hydraulischen Auslegerhebebetätigungselementes 20 angehoben. Die Schaufel 18 wird durch das hydraulische Schaufelkippbetätigungselement 22 verschwenkt.

Der Lader 10 ist mittels der vertikalen Drehlager 24 und 26 gelenkig ausgebildet und läßt sich durch einen hydraulischen Steuerkreis, wie er in Fig. 2a schematisch dargestellt wurde, lenken. Der Lader 10 wird durch eine Verbrennungskraftmaschine, die in dem Maschinengehäuse 30 untergebracht ist, angetrieben. Die Verbrennungskraftmaschine treibt auch hydraulische Pumpen an, welche ihrerseits die Arbeitskreise des Laders und andere hydraulisch betätigte Systeme versorgen. Die Bedienungsperson steuert die Funktionen des Laders 10 von der Kabine 32 aus.

### Übersicht über das hydraulische System:

Das gesamte hydraulische System ist schematisch in den Fig. 2a bis 2c dargestellt. Es enthält ein offenes und ein geschlossenes Hydrauliksystem. Das offene Hydrauliksystem wird durch eine unverstellbare Verdrängerpumpe 100 mit Hydraulikflüssigkeit versorgt, wobei die Hydraulikflüssigkeit von der Pumpe durch die Hydraulikleitung 102 weitergeleitet wird.

Das geschlossene Hydrauliksystem wird durch eine Verstellpumpe 104 mit Hydraulikflüssigkeit versorgt, wobei die Verstellpumpe 104 mit einer druckfühlenden und druckkompensierenden Anordnung zur Aufrechterhaltung eines konstanten Druckes in der Hydraulikleitung 106 versehen ist. Die Pumpe 104 ist ferner mit einem hydraulischen Abflußkanal 105 versehen, durch den auslaufende Hydraulikflüssigkeit zurück zu einem Sammelbehälter 108 geführt wird. Beide Pumpen sind operativ in Huckepack-Weise zusammengeschaltet und bilden so eine kompakte Pumpeneinheit. Die Pumpen werden durch die Verbrennungskraftmaschine über geeignete mechanische Kupplungen angetrieben.

Die Pumpen 100 und 104 ziehen die Hydraulikflüssigkeit durch eine gemeinsame Ansaugleitung 110 aus einem gemeinsamen Sammelbehälter 108. Die Leitung 110 ist mit einem Filter 112 ausgerüstet, welcher große Partikel aus dem Flüssigkeitsstrom, der zu den Pumpen 100 und 104 geführt wird, entfernt. Durch die Anwendung eines gemeinsamen Sammelbehälters 108 und einer gemeinsamen Ansaugleitung 110 lassen sich die Gesamtkosten des Systems reduzieren. Dies gilt insbesondere deswegen, da die Verstellpumpe 104 normalerweise eine zusätzliche Ladepumpe benötigt, durch die die Verstellpumpe 104 zum Ansaugen gebracht wird. Die unverstellbare Verdrängerpumpe 100 kann diese Funktion mit übernehmen und zusätzlich unter Druck stehende Flüssigkeit an andere Baugruppen des Laders 10 liefern.

Der Ausstoß der Hydraulikflüssigkeit der Pumpe 100 wird durch die Leitung 102 zu einer Prioritätsventilanordnung 120 gerichtet, welche den Flüssigkeitsstrom zwischen einer Lenkanordnung 200 (Fig. 2a) und einer Laderanordnung 300 (Fig. 2c) steuert. Die Prioritätsventilanordnung 120 gibt der Lenkanordnung 200 die Priorität, indem der Hydraulikflüssigkeitstrom zu der Laderanordnung 300 dann geschlossen wird, wenn eine Flüssigkeitsanforderung von der Lenkungsanordnung vorliegt. Die Prioritätsventilanordnung 120 enthält einen federvorgespannten 2-Positionen-Schieber 122, der wahlweise Flüssigkeit zu der Lenkungs- und Laderanordnung richtet. Der Schieber 122 liegt zwischen den verengten hydraulischen Druckfühlleitungen 124 und 125 und wird in hydraulischem Gleichgewicht gehalten. Wenn ein Lenkungsventil 210 in einer mittleren, neutralen Position eingestellt ist, wird der Hydraulikdurchfluß der Versorgungsleitung 202 durch das Ventil 210 unterbrochen, wodurch der Hydraulikdruck in der Leitung 202 und in der Fühlleitung 124 ansteigt. In seiner mittleren Position verbindet das Ventil 210 die Fühlleitung 125 über die Leitung 126 mit der Sammelbehälterrücklaufleitung 140, wodurch der Hydraulikdruck in der Fühlleitung 125 reduziert wird. Hierdurch übersteigt der angewachsene Hydraulikdruck in der Leitung 124 den Hydraulikdruck in der Leitung 125 sowie die Vorspannungskraft der Feder 129, wodurch der Schieber 122 in eine Position gebracht wird, in der Hydraulikflüssigkeit an die Laderanordnungsversorgungsleitung 302 abgegeben wird.

Die Prioritätsventilanordnung 120 ist ferner mit einem Filter 126 und einem Druckbegrenzungsventil 128 versehen, durch welche Hydraulikflüssigkeit zu der Sammelbehälterrücklaufleitung 130 gerichtet werden kann. Die Sammelbehälterrücklaufleitung 130 nimmt Hydraulikflüssigkeit von der Fühlleitung 125 auf, wenn ein vorgebbarer Druck überschritten wird.

Hydraulikflüssigkeit, die von der Lenkungsanordnung 200 und der Laderanordnung 300 abgegeben wird, wird durch die Sammelbehälterrücklaufleitung 140 zu dem Sammelbehälter 108 gerichtet. Die Sammelbehälterrücklaufleitung 140 ist mit einer Rücklauffilteranordnung 142 ausgestattet, welche ihrerseits einen Filter 144, ein hydraulisch im Gleichgewicht gehaltenes Druckbegrenzungsventil 146 und einen hydraulisch im Gleichgewicht gehaltenen elektrischen Druckfühlschalter 148 aufweist. Normalerweise wird die Hydraulikflüssigkeit durch den Filter 144 gefiltert und gelangt zu dem Sammelbehälter 108 zurück. Sammelt jedoch der Filter 144 Fremdstoffe, so steigt der Hydraulikdruckabfall über dem Filter 144 an, dies führt zu einem Schließen des elektrischen Schalters 148. Das Schließen des elektrischen Schalters 148 steuert eine Anzeigelampe, die sich in der Bedienungskabine 32 des Laders 10 befindet und die Bedienungsperson darauf aufmerksam macht, daß der Filter 144 gereinigt bzw. ausgewechselt werden sollte. Wenn der Druckabfall über dem Filter 144 durch zusätzliche, sich am Filter ansammelnde Stoffe weiter ansteigt, öffnet sich auch das Druckbegrenzungsventil 146 und ermöglicht einen hydraulischen Durchfluß durch einen Bypass am Filter 144 vorbei.

Die Rücklaufleitung 150 für die Hydraulikflüssigkeit zum Sammelbehälter 108, welche sich stromabwärts der Filteranordnung 142 befindet, ist mit einem Ölkühler 152 ausgestattet, welcher das zum Sammelbehälter 108 zurückströmende Öl kühlt.

Der Ausstoß an Hydraulikflüssigkeit der Pumpe 104 ist zu einer Hydraulikdruckverminderungseinrichtung 400 (Fig. 2b) über eine hydraulische Versorgungsleitung 402 und zu einer Bremsanordnung 500 (Fig. 2b) über eine hydraulische Versorgungsleitung 502 gerichtet. Hydraulikflüssigkeit mit vermindertem Druck wird von der Druckverminderungseinrichtung 400 zu einer Vorsteuereinrichtung 600 (Fig. 2c) und über eine Versorgungsleitung 451 zu einer Ausgleichsgetriebesperre 450 geleitet. Die Hydraulikflüssigkeit wird durch eine Sammelbehälterrücklaufleitung 170 von der Ausgleichsgetriebesperre 450 und durch eine Sammelbehälterrücklaufleitung 172 der Vorsteuereinrichtung 600 zu dem Sammelbehälter 108 geleitet. Die Sammelbehälterrücklaufleitung 170 ist mit einem Filter 174 ausgestattet, durch welchen große Fremdstoffe aus dem Rücklaufpfad ausgefiltert werden.

Eine Kupplungsbetätigungseinrichtung 430 ist hydraulisch durch das Ventil 406 mit der Hydraulikleitung 402 verbunden. Eine Rücklaufleitung 481 für die Hydraulikversorgungsflüssigkeit führt die Flüssigkeit von und zu der Kupplungsbetätigungseinrichtung 430.

Eine Rücklaufleitung 170 für die Hydraulikflüssigkeit ist vorgesehen, um die Entlastungsseite des hydraulischen Betätigungsorganes der Kupplungsbetätigungseinrichtung 430 und das hydraulische Betätigungsorgan der Ausgleichsgetriebesperre 450 hydraulisch entleeren zu können. Ferner ist das Druckminderungsventil 410 hydraulisch über die Leitung 175 mit dem Sammelbehälter 108 verbunden.

### Lenkungskreis:

Die Lenkungsanordnung 200 erhält Hydraulikflüssigkeit von der Prioritätsventilanordnung 120 durch die hydraulische Versorgungsleitung 202. Die Hydraulikflüssigkeit ist zu einem stufenlos regelbaren Lenkungssteuerventil 210 gerichtet. Das Steuerventil 210 umfaßt eine Dosierpumpe 212 und eine Ventilstruktur 214, welche miteinander durch eine mechanische Rückführungsverbindung 216 gekoppelt sind. Die Ventilstruktur 214 enthält eine Hauptdurchflußöffnung und eine Dämpfungsdurchflußöffnung. Die Dämpfungsdurchflußöffnung umfaßt eine Anzahl begrenzter Durchflußkanäle welche der Dämpfung von Druckspitzen in der Hauptdurchflußöffnung dienen. Das Lenkungssteuerventil 210 ist im einzelnen in der US-Anmeldung Serial No. 037,493 beschrieben, auf die hiermit bezüglich der Offenbarung Bezug genommen wird.

Die Hauptdurchflußöffnung leitet Hydraulikflüssigkeit zu den hydraulischen Lenkungszylindern 220, um die Lenkung des Laders zu unterstützen. Überkreuz liegende Druckentspannungsventile 230 sind zwischen dem Steuerventil 210 und den Hydraulikzylindern 220 angeordnet, um eine Druckentlastung des Systems herbeizuführen.

Die Lenkungsanordnung 200 ist ferner mit einer wahlweise verfügbaren, zusätzlichen Lenkungspumpe 250 ausgestattet, welche über eine Hydraulikleitung 252 Hydraulikflüssigkeit aus der Sammelbehälterücklaufleitung 150 zieht und die Hydraulikflüssigkeit zu der hydraulischen Versorgungsleitung 202 über die Hydraulikleitung 254 leitet. Die zusätzliche Pumpe 250 ist elektrisch angetrieben und liefert ersatzweise hydraulischen Druck, wenn die Pumpe 100 nicht arbeitet.

Ein Steuerventil 256 für die zusätzliche Lenkungspumpe 250 wird verwendet, um die Pumpe 250 in Gang zu setzen. Das Steuerventil 256 umfaßt einen hydraulisch im Gleichgewicht gehaltenen, federvorgespannten Kolben 258, welcher zwischen der Fühlleitung 125 und der Versorgungsleitung 202 hydraulisch abgeglichen ist. Eine hydraulische Fühlleitung 260 des Steuerventiles 256 ist flüssigkeitsmäßig mit einer Stelle der Versorgungsleitung 202 verbunden, welche stromaufwärts eines Rückschlagventiles 264 liegt. Eine hydraulische Fühlleitung 261 des Steuerventiles 256 ist flüssigkeitsmäßig mit der Fühlleitung 125 verbunden. Der Ventilkolben ist mit einem elektrischen Schalter 270 gekoppelt, welcher im geschlossenen Zustand die elektrische Pumpe 250 in Gang setzt. Der Schalter 270 ist dann geschlossen, wenn dar Hydraulikdruck in der Fühlleitung 125 den Hydraulikdruck in der Leitung 260 übersteigt bzw. mit diesem gleich ist, wodurch angezeigt wird, daß die Pumpe 100 ausgefallen ist.

### Arbeitskreis:

Durch die Hydraulikleitung 302 wird Hydraulikflüssigkeit in den Arbeitskreis (Fig. 2c) geleitet. Der Arbeitskreis umfaßt ein Ladersteuerventil 304 mit drei vorgesteuerten Wegesteuerschiebern 306, 308 und 310 mit zugeordneten Druckbegrenzungsventilen 312, 314, 316, 318, 320 und 322. Die Wegesteuerschieber 306, 308 und 310 steuern die Bewegung der drei hydraulischen Betätigungsorgane, welche das Auslegerhebebetätigungslelement 20, das Schaufelkippbetätigungselement 22 und ein zusätzliches Betätigungselement 324 umfassen. Das hydraulische zusätzliche Betätigungselement 324 wird benutzt, um Ergänzungsgeräte, wie zum Beispiel Schaufeln mit Seitenentleerung oder Greiferschaufeln hydraulisch betätigen zu können. Alle genannten Steuerschieber 306, 308 und 310 werden durch eine Vorsteuereinrichtung 600, die noch näher beschrieben werden wird, eingestellt.

Die Steuerschieber 308 und 310 sind 4-Wege-3-Positions-Steuerschieber, während der Steuerschieber 306 einen ähnlichen Aufbau aufweist, jedoch mit einer vierten Position 326 versehen ist, welche dazu dient, das hydraulische Auslegerhebebetätigungselement 20 in eine Freiganglage zu bringen. In der Freiganglage werden die beiden Seiten des Auslegerbetätigungselementes 20 mit dem Vorratsbehälter 108 verbunden, so daß durch das Gewicht der Last, die durch den Ausleger getragen wird, ein Absenken des Auslegers erfolgen kann.

### Druckminderungskreis:

Der Druckminderungskreis weist drei 2-Positions-Magnetventile 404, 406 und 408 auf. In ihrer Zuflußposition leitet das 2-Positions-Ventil 404 die Hydraulikflüssigkeit von der Versorgungsleitung 402 zu dem Druckminderungsventil 410. Das Druckminderungsventil 410 erhält einen konstanten, reduzierten Ausgangsdruck in der Vorsteuerversorgungsleitung 602 aufrecht. Das Ventil 404 ist ein federvorgespanntes, magnetspulenbetätigtes Ventil, welches durch die Vorspannungskraft der Feder 405 in seine Zuflußposition eingestellt wird, so daß normalerweise Hydraulikflüssigkeit von der Pumpe 104 zu dem Vorsteuersystem geleitet wird.

In seiner zweiten Position unterbindet das Ventil 404 den Durchfluß von Hydraulikflüssigkeit von der Pumpe 104 zu dem Druckminderungsventil 410. Das Ventil 404 befindet sich jedoch nur dann in seiner zweiten Position, wenn der Lader eingeschaltet ist und der Öldruck der Antriebsmaschine unter einen bestimmten Wert abgefallen ist, durch den angezeigt wird, daß die Maschine stillsteht. Um einen Hydraulikdruck in dem Vorsteuersystem für eine begrenzte Zeit aufrecht erhalten zu können, ist das Ventil 404 an eine Versorgungsleitung 412 angeschlossen, welche mit der Ausdehnungsseite des Auslegerbetätigungselementes 20 verbunden ist. Daher wird dann, wenn das Ventil 404 sich in seiner zweiten Position befindet, Hydraulikflüssigkeit vom Auslegerbetätigungselement 20 durch die Leitung 412 geleitet, um das Druckminderungsventil 410 unter Druck zu setzen. Auf diese Weise wirkt das Auslegerbetätigungselement 20 als Druckspeicher für das Vorsteuersystem.

Die Wirkungsweise des Ventiles 404 ist am besten aus Fig. 3 ersichtlich. Das Ventil 404 wird gewöhnlich durch die Feder 409 in seiner ersten Versorgungsposition gehalten. Die Magnetspule 407 ist elektrisch über ein Hilfsrelais 421 an eine Batterie 420 angeschlossen. Das Hilfsrelais 421 wird dadurch erregt, daß durch den Zündschlüssel der Zündschloßschalter 422 eingeschaltet wird. Sobald das Hilfsrelais 421 erregt ist, wird der Schalter 423 geschlossen und bildet eine elektrische Verbindung zwischen Batterie 420 und Magnetspule 407. Die Magnetspule 407 ist ferner mit Erde über ein Öldruckschaltrelais 424 verbunden. Das Relais 424 ist elektrisch zwischen dem Ausgang des Hilfsrelais 421 und dem Maschinenöldruckschalter 425 geschaltet. Der Maschinenöldruckschalter 425 schließt dann, wenn der Öldruck in der Maschine unter einen bestimmten Wert abfällt. Der auslösende Öldruckwert ist der Öldruckwert, bei dem die Maschine nicht läuft. Wenn der Schalter 425 geschlossen ist, wird das Relais 424 erregt und schließt den Schalter 426, wodurch eine elektrische Verbindung zwischen der Magnetspule 407 und der Erde entsteht. Wenn sowohl das Relais 421 und das Relais 424 geschlossen sind, wird die Magnetspule 407 erregt, und das Ventil 404 verschiebt sich in seine zweite Position.

Der Zündschloßschalter 422 und der Öldruckschalter 425 stellen Sensoren dar, durch die ausgewählte Betriebskonditionen der Maschine angezeigt werden. Diese Betriebskonditionen besagen, ob die Maschine eingeschaltet ist (Zündschloßschalter) und ob die Maschine sich dreht (Maschinenöldruckschalter). Mit den Relais 421 und 424 bilden diese Sensoren ein Mittel zur automatischen Verschiebung des Ventiles 404 von seiner ersten Versorgungsposition in seine zweite Position, sofern die Maschine zwar eingeschaltet ist, sich aber nicht dreht.

Der Druckminderungskreis ist mit einem Kupplungsbetätigungsventil 406 versehen, welches Hydraulikflüssigkeit von und zur Kupplungsbetätigungseinrichtung 430 der Antriebsübertragung leitet. Eine Kupplungsbetätigung entkuppelt die Maschine von den Antriebsrädern, so daß die Maschine nicht mehr die Räder antreibt. Das Ventil 406 ist ein magnetspulenbetätigtes Ventil, welches elektrisch mit einem Kupplungsbetätigungsschalter 504 verbunden ist. Der Schalter 504 ist wirkungsmäßig mit dem Bremssystem des Laders verbunden. Gewöhnlich verbindet das Ventil 406 die Kupplungsbetätigungseinrichtung unmittelbar mit dem Sammelbehälter 108, wodurch die Übertragung zwischen Maschine und Rädern in Eingriff steht. Wird jedoch der Kupplungsbetätigungsschalter 504 durch das linke Bremspedal 524 betätigt, so wird die Hydraulikflüssigkeitsversorgungsleitung 402 flüssigkeitsmäßig mit der Kupplungsbetätigungseinrichtung 430 verbunden, wodurch die Maschine von der Antriebsübertragung entkoppelt wird.

Das Differentialsperrenventil 408 ist ebenfalls ein magnetspulenbetätigtes Ventil, welches durch eine Bedienungsperson des Laders durch Drücken eines Schalters betätigbar ist. Das Ventil 408 dient der flüssigkeitsmäßigen Verbindung zwischen der druckverminderten Hydraulikausgabe des Druckminderungsventiles 410 und einer Ausgleichsgetriebesperre 450 über die Versorgungsleitung. Die Ausgleichsgetriebesperre 450 sperrt das Differential auf Anforderung der Bedienungsperson, um eine zusätzliche Zugkraft für den Lader zu erhalten.

Ein großer Vorteil der Druckverminderungsventilanordnung 400 ist darin zu sehen, daß diese in einem einzigen Ventilgehäuse verschiedene aufeinander abgestimmte Ventilfunktionen beherbergt. Durch diese Einrichtung lassen sich eine Anzahl von Ventilgehäusen und Hydraulikleitungen einsparen, was zu Kosteneinsparungen wegen des geringeren Installationsaufwandes führt.

### Bremssystem:

Sowohl die Vorderräder als auch die Hinterräder des Laders 10 sind mit hydraulischen Bremsen ausgerüstet, wobei die Bremsen mit hydraulischen Betätigungselementen 506 bzw. 508 versehen sind. Von der Versorgungsleitung 502 aus wird Hydraulikflüssigkeit durch die beiden parallelen Hydraulikleitungen 510 und 512 zu den Bremsen geleitet. Die beiden parallel angeordneten Leitungen 510 und 512 weisen hydraulische Druckspeicher 511 und 513 auf, die der Speicherung des hydraulischen Druckes dienen, wenn der Lader ausgeschaltet ist. Die Hydraulikflüssigkeit wird durch 5-Positionen-Ventile 514 und 516 zu den hydraulischen Betätigungselementen 506 und 508 geleitet. Die Leitungen 510 und 512 sind ferner mit hydraulischen druckfühlenden Elektroschaltern 515 und 517 ausgestattet, die elektrisch mit Lampen auf der Bedienungskonsole verbunden sind, um anzuzeigen, ob genügend Druck in den einzelnen Bremskreisen vorliegt. Die Hydraulikflüssigkeit gelangt von den Bremsbetätigungselementen 506, 508 durch die Leitungen 520 und 522 zurück zu dem Sammelbehälter 108.

Der Bedienungsstand ist mit zwei Bremspedalen 524 und 526 ausgerüstet. Jedes Pedal ist geeignet, alle Bremsen zu betätigen. Das Pedal 524 ist ferner mit einem Kupplungsbetätigungsschalter 504 versehen, welcher verwendet wird, um das Kupplungsbetätigungsventil 406 zu verstellen und damit das Kupplungsbetätigungselement 430 zu betätigen. Auf diese Weise wird durch Herabdrücken des Pedals 524 nicht nur die Bremse ausgelöst, sondern auch die Kupplung betätigt. Dagegen löst das Herabdrücken des Pedales 526 lediglich die Bremsen aus.

Die Bremsventile sind nicht nur durch die Bedienungsperson durch Herabdrücken der Bremspedale betätigbar, sie sind auch hydraulisch verstellbar. Das Bremsventil 514 wird hydraulisch zwischen den hydraulischen Fühlleitungen 530 und 532 im Gleichgewicht gehalten. Die Fühlleitung 530 ist mit der Ausgangsleitung des Bremsventils 516 verbunden, während die Fühlleitung 532 mit der Ausgangsleitung des Bremsventils 514 verbunden ist. Auf diese Weise wird dann, wenn das Bremsventil 516 durch Betätigung des Bremspedals 526 niedergedrückt wird, das Bremsventil 514 hydraulisch durch den ansteigenden Druck in der Leitung 530 ebenfalls niedergedrückt. Auf ähnliche Weise wird das Bremsventil 516 zwischen den hydraulischen Fühlleitungen 534 und 536 in hydraulischem Gleichgewicht gehalten. Wenn das Bremsventil 514 durch die Bedienungsperson niedergedrückt wird, wird auch das Bremsventil 516 hydraulisch durch den Anstieg des Hydraulikdruckes in der Leitung 534 niedergedrückt.

Die hydraulischen Druckspeicher 511 und 513 sind mit Rückschlagventilen 554 und 556 ausgestattet. Diese Rückschlagventile 554 und 556 trennen hydraulisch den vorderen Bremskreis vom hinteren Bremskreis. Auf diese Weise wird dann, wenn eine Komponente in einem der beiden Kreise ausfällt, der andere Kreis nicht beeinflußt.

Ein Hydraulikdruckfühlschalter 540 ist flüssigkeitsmäßig mit dem Ausgang des Bremsventils 514 verbunden. Durch ihn lassen sich Bremsanzeigelampen, die im äußeren Bereich des Fahrzeuges angebracht sind, betätigen.

### Vorsteuersystem:

Das Vorsteuersystem enthält zwei Ventileinheiten, durch die die Lage der Steuerschieber 306, 308 und 310 des Laders 10 hydraulisch gesteuert wird. Das Steuersystem liefert Hydraulikdruck an die beiden Seiten der jeweiligen Ventilschieber, um diese hydraulisch zu verschieben. Hydraulikflüssigkeit wird von dem Druckminderungssystem zu dem Vorsteuersystem durch die Leitung 602 geleitet. Die Hydraulikflüssigkeit fließt durch die Sammelbehälterrückführleitung 172 zum Sammelbehälter 108 zurück.

Eine erste Ventileinheit 606 ist mit vier 2-Positionen-Ventilschiebern 608, 610, 612 und 614 ausgestattet, welche in zwei gegeneinander arbeitenden Paaren angeordnet sind. Das erste entgegengesetzte Paar 608 und 610 steuert die Position des Auslegerhebeschiebers 306, während das zweite entgegengesetzte Paar 612 und 614 die Position des Schaufelkippschiebers 308 steuert. Daher wird Flüssigkeit von der Leitung 602 über die unterteilte hydraulische Zuführungsleitung 620 an jedes der vier Ventile geleitet. Außerdem ist jedes der vier Ventile flüssigkeitsmäßig mit einer gemeinsamen Sammelbehälterrücklaufleitung 622, welche mit der Sammelbehälterrücklaufleitung 172 in Verbindung steht, verbunden.

Die Einstellung der vier Ventile wird durch die Bedienungsperson durch eine Steuerknüppelanordnung vorgenommen. Wenn der Steuerknüppel zurückbewegt wird, wird der Ventilschieber 608 so eingestellt, daß Flüssigkeit aus der unterteilten Hydraulikleitung 620 zu der linken Seite des Ventilschiebers 306 geführt wird. Zur gleichen Zeit verbindet der Steuerschieber 610 die rechte Seite des Ventilschiebers 306 mit der gemeinsamen Sammelbehälterrücklaufleitung 622. Auf diese Weise wird der Ventilschieber 306 auf die rechte Seite verschoben, so daß Hydraulikflüssigkeit von der Versorgungsleitung 302 zum Auslegerbetätigungselement 20 fließt und dies ausfährt, so daß der Ausleger angehoben wird. Das Schaufelkippbetätigungselement 22 wird in ähnlicher Weise gesteuert, indem der Steuerknüppel durch die Bedienungsperson nach links oder rechts bewegt wird.

Die zweite Ventileinheit 630 ist mit einem einzigen Paar von zwei 2-Wege-Ventilen 632 und 634 versehen, welche durch einen separaten Steuerhebel betätigbar sind. Die zweite Ventileinheit 630 wird zur Steuerung der Lageeinstellung des Steuerschiebers 310 verwendet. Der Steuerschieber 310 steuert den Durchfluß von Hydraulikflüssigkeit zu dem zusätzlichen hydraulischen Betätigungselement 324. Auf diese Weise läßt sich von der Bedienungsperson durch Betätigung der Ventileinheit 630 das Ausdehnen und Zurückziehen des hydraulischen Betätigungselementes 324 steuern.

Das hier beschriebene System ist für ein Arbeitsfahrzeug besonders geeignet. Das System bietet relativ schnell ansprechende Lenkungs- und Arbeitskreise und steuert Arbeitsfunktionen durch Anlegen von Hydraulikflüssigkeit mit konstantem Druck. Die vorliegende Erfindung ist nicht auf das beschriebene Ausführungsbeispiel beschränkt.

## Patentansprüche

1. Hydraulisches Bremssystem für ein Arbeitsfahrzeug mit wenigstens einer Quelle (104) für Hydraulikflüssigkeit, bei dem das Bremssystem (500) wenigstens zwei Bremskreise mit je einem durch Betätigung eines zugehörigen Bremspedals (524, 526) in seiner Lage verstellbaren Bremsventil (514, 516) enthält, wobei die Bremskreise den Durchfluß der Hydraulikflüssigkeit von der Quelle (104) zu den zugehörigen, hydraulisch betätigbaren, der Bremsung des Fahrzeuges dienenden Bremsbetätigungselementen (506, 508) steuern, dadurch gekennzeichnet, daß wenigstens ein erstes Bremsventil (514, 516) über Fühlleitungen (530, 532, 534) hydraulisch so mit den zu den Bremsbetätigungselementen (506, 508) führenden Ausgangsleitungen des ersten und eines zweiten Bremsventils (514, 516) verbunden ist, daß das erste Bremsventil (514, 516) hydraulisch zwischen dem Hydraulikdruck seiner eigenen Ausgangsleitung und dem Hydraulikdruck der Ausgangsleitung des anderen Bremsventils (514, 516) im Gleichgewicht steht.

2. Bremssystem nach Anspruch 1, dadurch gekennzeichnet, daß als gemeinsame Hydraulikquelle eine Verstellpumpe (104) vorgesehen ist.

3. Bremssystem nach Anspruch 1 oder 2, dadurch gekennzeichnet, daß die Ausgangsleitungen des ersten und zweiten Bremsventils (514, 516) mit jedem der beiden Bremsventile (514, 516) verbunden sind, so daß eine wechselseitige Beeinflussung der Bremsventile (514, 516) eintritt.

4. Bremssystem nach einem der Ansprüche 1 bis 3, dadurch gekennzeichnet, daß wenigstens ein Bremskreis auf der Ventileingangsseite mit einem hydraulischen Druckspeicher (511, 513) versehen ist.

5. Bremssystem nach einem der Ansprüche 1 bis 4, dadurch gekennzeichnet, daß die hydraulischen Bremskreise mit einer Druckquelle für Hydraulikflüssigkeit über eine gemeinsame Versorgungsleitung (502) verbunden sind.

6. Bremssystem nach Anspruch 5, dadurch gekennzeichnet, daß wenigstens ein Bremskreis auf der Ventileingangsseite ein Rückschlagventil aufweist, welches hydraulisch zwischen der gemeinsamen Versorgungsleitung (502) und dem Druckspeicher (511, 513) des Bremskreises liegt.

7. Bremsystem nach einem der Ansprüche 1 bis 6, dadurch gekennzeichnet, daß ein elektrischer Drucksensor (504) des Bremssystems elektrisch mit einem elektromagnetisch ansteuerbaren Steuerventil (406) einer Kupplungsbetätigungseinrichtung derart in Verbindung steht, daß bei Betätigung des Bremskreises das Steuerventil (406) aus einer zweiten, geschlossenen Position in eine erste Position wechselt und die Haupthydraulikquelle (104) mit der Kupplungsbetätigungseinrichtung (430) verbindet.

8. Bremsystem nach Anspruch 7, dadurch gekennzeichnet, daß der elektrische Drucksensor ein mit einem Bremspedal (524, 526) gekoppelter elektrischer Schalter (504) ist.

## Claims

1. Hydraulic braking system for a working vehicle with at least one source (104) for hydraulic fluid, in which the braking system (500) contains at least two braking circuits each with a brake valve (514, 516) which is adjustable in position by operation of an associated brake pedal (524, 526), wherein the braking circuits control throughflow of the hydraulic fluid from the source (104) to the associated, hydraulically operated brake operating elements (506, 508) which serve to brake the vehicle, characterised in that at least one first brake valve (514, 516) is hydraulically connected by sensing pipes (530, 532, 534) in such a way to the outlet pipes of the first and second brake valves (514, 516), which lead to the brake operating elements (506, 508), that the first brake valve (514, 516) is hydraulically in equilibrium between the hydraulic pressure of its own outlet pipe and the hydraulic pressure of the outlet pipe of the other brake valve (514, 516).

2. Braking system according to claim 1, characterised in that a variable displacement pump (104) is provided as a common hydraulic source.

3. Braking system according to claim 1 or 2, characterised in that the outlet pipes of the first and second brake valves (514, 516) are connected to each of the two brake valves (514, 516), so that reciprocal control of the brake valves (514, 516) occurs.

4. Braking system according to any of claims 1 to 3, characterised in that at least one braking circuit is provided on the valve inlet side with a hydraulic accumulator (511, 513).

5. Braking system according to any of claims 1 to 4, characterised in that the hydraulic braking circuits are connected to a pressure source for hydraulic fluid by a common supply pipe (502).

6. Braking system according to claim 5, characterised in that at least one braking circuit comprises on the valve inlet side a non-return valve which is located hydraulically between the common supply pipe (502) and the accumulator (511, 513) of the braking circuit.

7. Braking system according to any of claims 1 to 6, characterised in that an electrical pressure sensor (504) of the braking system is electrically connected to a solenoid-driven control valve (406) of a clutch operating device in such a way that on operation of the braking circuit the control valve (406) changes from a second, closed position to a first position and connects the main hydraulic source (104) to the clutch operating device (430).

8. Braking system according to claim 7, characterised in that the electrical pressure sensor is an electrical switch (504) coupled to a brake pedal (524, 526).

## Revendications

1. Système de freinage hydraulique pour un véhicule de travail avec au moins une source (104) de liquide hydraulique, le système de freinage (500) comprenant au moins deux circuits de freinage pourvus chacun d'une soupape de freinage (514, 516) dont la position peut être modifiée par l'actionnement d'une pédale de freinage associée (524, 526), les circuits de freinage commandant l'écoulement du liquide hydraulique de la source (104) aux éléments associés (506, 508) d'actionnement des freins, éléments qui servent au freinage du véhicule et peuvent être actionnés hydrauliquement,
**caractérisé** en ce qu'au moins une première soupape de freinage (514, 516) est reliée hydrauliquement, par l'intermédiaire de conduites de contrôle (530, 532, 534), aux conduites de sortie, menant aux éléments (506, 508) d'actionnement des freins, de la première et d'une deuxième soupape de freinage (514, 516) de telle sorte que la première soupape de freinage (514, 516) se trouve en équilibre hydraulique entre la pression hydraulique de sa propre conduite de sortie et la pression hydraulique de la conduite de sortie de l'autre soupape de freinage (514, 516).

2. Système de freinage selon la revendication 1, **caractérisé** en ce qu'une pompe à débit variable est prévue comme source hydraulique commune (104).

3. Système de freinage selon la revendication 1 ou 2, **caractérisé** en ce que les conduites de sortie de la première et de la deuxième soupape de freinage (514, 516) sont reliées à chacune des deux soupapes de freinage (514, 516), de sorte qu'il se produit une influence réciproque des deux soupapes de freinage (514, 516).

4. Système de freinage selon l'une quelconque des revendications 1 à 3, **caractérisé** en ce qu'au moins un circuit de freinage est doté d'un accumulateur hydraulique (511, 513) du côté d'entrée de soupape.

5. Système de freinage selon l'une quelconque des revendications 1 à 4, **caractérisé** en ce que les circuits hydrauliques de freinage sont reliés à une source de liquide hydraulique sous pression par au moins une conduite d'alimentation commune (502).

6. Système de freinage selon la revendication 5, **caractérisé** en ce qu'au moins un circuit de freinage présente, du côté d'entrée de soupape, un clapet antiretour qui se trouve hydrauliquement entre la conduite d'alimentation commune (502) et l'accumulateur hydraulique (511, 513).

7. Système de freinage selon l'une quelconque des revendications 1 à 6, **caractérisé** en ce qu'un palpeur de pression électrique (504) du système de freinage est relié électriquement, à une soupape de commande (406) à asservissement électromagnétique d'un dispositif d'actionnement d'embrayage, de telle sorte que, lors de l'actionnement du circuit de freinage, la soupape de commande (406) passe d'une deuxième position ou position fermée dans une première position, et relie la source hydraulique principale (104) au dispositif d'actionnement d'embrayage (430).

8. Système de freinage selon la revendication 7, **caractérisé** en ce que le palpeur de pression électrique est un commutateur électrique (504) couplé à une pédale de freinage (524, 526).
